# EUROPÄISCHE PATENTSCHRIFT

(11) **EP 3 862 528 B1**
(45) Veröffentlichungstag und Bekanntmachung des Hinweises auf die Patenterteilung: **11.01.2023**
(21) Anmeldenummer: 20155449.0
(22) Anmeldetag: 04.02.2020
(51) Int. Cl.: E21B 4/18, E21B 7/20, E02D 15/04

(54) **IMLOCH-BOHRGERÄT UND VERFAHREN ZUM ERSTELLEN EINER BOHRUNG**
DOWN HOLE DRILLING RIG AND METHOD FOR PRODUCING A BOREHOLE
APPAREIL DE FORAGE D'UN TROU ET PROCÉDÉ DE PRODUCTION D'UN TROU

(43) Veröffentlichungstag der Anmeldung: 11.08.2021
(73) Patentinhaber: BAUER Maschinen GmbH, 86529 Schrobenhausen (DE)
(72) Erfinder: FINKENZELLER, Stefan, 85084 Reichertshofen (DE); KLIPPENSTEIN, Jürgen, 86169 Augsburg (DE)
(74) Vertreter: Wunderlich & Heim Patentanwälte Partnerschaftsgesellschaft mbB

(56) Entgegenhaltungen:
- EP-A1- 0 738 355
- EP-A1- 2 597 249
- EP-A1- 2 703 596
- DE-A1- 2 734 185
- GB-A- 1 105 701

## Beschreibung

Die Erfindung betrifft ein Imloch-Bohrgerät zum Erstellen einer Bohrung im Boden, mit einem Bohrkopf zum Abtragen von Bodenmaterial, einem Bohrstrang, an dessen unterem Ende der Bohrkopf angebracht ist, einer Drehantriebseinrichtung zum drehenden Antreiben des Bohrstrangs mit dem Bohrkopf, einer Verspanneinrichtung, welche an einem ersten Rahmenabschnitt angeordnet und zum radialen Verspannen des Imloch-Bohrgerätes radial zur Bohrlochwandung ausgebildet ist, und mindestens einem Stellzylinders zum Verstellen des Bohrkopfes in einer axialen Richtung, gemäß dem Oberbegriff des Anspruchs 1.

Die Erfindung betrifft weiterhin ein Verfahren zum Erstellen einer Bohrung im Boden, bei dem zum Bilden der Bohrung Bodenmaterial mittels eines Bohrkopfes abgetragen wird, welcher an einem unteren Ende eines Bohrstranges angebracht ist, welcher mittels einer Drehantriebseinrichtung drehend angetrieben wird, wobei ein erster Rahmenabschnitt des Imloch-Bohrgerätes mittels einer Verspanneinrichtung radial zu einer Bohrlochwandung verspannt wird, und der Bohrkopf mittels mindestens eines Stellzylinders in einer axialen Richtung verstellt wird, gemäß dem Oberbegriff des Anspruchs 12.

Imloch-Bohrgeräte werden insbesondere bei der Erstellung von Bohrungen im Boden mit einem größeren Bohrdurchmesser, welcher typischerweise 1 Meter bis mehrere Meter betragen kann, eingesetzt. Das Imloch-Bohrgerät weist dabei einen Bohrkopf auf, welcher mittels eines Drehantriebes in Drehung versetzt wird, welcher unmittelbar am Rahmen des Imloch-Bohrgerätes angeordnet ist und sich somit im Bohrloch selbst befindet. Für eine axiale Vorschubbewegung sind weiterhin ein oder mehrere Stellzylinder zum axialen Verschieben des Bohrkopfes angeordnet.

Um ein Mitdrehen des an einem Tragseil aufgehängten Imloch-Bohrgerätes mit dem Bohrkopf zu verhindern, wird der Rahmen des Imloch-Bohrgerätes mittels einer Verspanneinrichtung unmittelbar gegenüber der Bohrlochwand verspannt. Ist der mindestens eine Vorschubzylinder axial maximal ausgefahren, wird die Verspannung gelöst und der Rahmen des Imloch-Bohrgerätes mit dem Drehantrieb durch Einfahren der Vorschubzylinder und Nachführen der Seilaufhängung nach unten zum Bohrkopf verschoben. Anschließend kann das Imloch-Bohrgerät wieder durch die Verspanneinrichtung an der Bohrlochwand lagefixiert werden, so dass ein weiterer Bohrschritt durch axiales Ausfahren der Vorschubzylinder durchgeführt werden kann.

Aus der DE 27 34 185 A1 und der DE 103 36 315 A1 sind Imloch-Bohrgeräte bekannt, bei welchen der Drehantrieb unmittelbar am Bohrkopf angeordnet ist. Die Vorschubzylinder zum Verstellen des Bohrkopfes befinden sich dabei oberhalb des Drehantriebes und unterhalb der Verspanneinrichtung, so dass der axiale Kraftfluss für den Vorschubdruck durch den Bereich des Drehantriebes gerichtet ist. Dies stellt eine Belastung des Bereiches mit dem Drehantrieb dar. Zudem ist der Drehantrieb bei dieser Anordnung nahe am Bohrkopf und damit am Abtragsbereich angeordnet, so dass der Drehantrieb insbesondere beim Abtragen von felsigen Bodenschichten verstärkt Erschütterungen und Vibrationen im Betrieb des Bohrkopfes ausgesetzt ist. Über eine Verrohrungsmaschine kann ein Stützrohr zum Bilden der Bohrlochwand mit eingebracht werden.

Ein gattungsgemäßes Imloch-Bohrgerät und ein gattungsgemäßes Verfahren gehen aus der EP 2 615 239 B1 hervor, die die Merkmale aus dem Oberbegriff des Anspruchs 1 offenbart. Bei diesem bekannten Bohrgerät sind der Drehantrieb und die axialen Vorschubzylinder oberhalb der Verspanneinrichtung angeordnet. Hierdurch ist der Drehantrieb weiter beabstandet vom Bohrkopf gelagert, so dass der Drehantrieb weniger unmittelbaren Belastungen beim Abtragen des Gesteinsmaterials durch den Bohrkopf ausgesetzt ist. Die Vorschubzylinder befinden sich bei diesem Imloch-Bohrgerät oberhalb des Drehantriebes und oberhalb der Verspanneinrichtung, so dass abermals ein Kraftfluss durch den Drehantrieb erfolgt, was eine zusätzliche Belastung des Drehantriebes darstellt. Zudem führt die Platzierung der axialen Vorschubzylinder am oberen Ende des Imloch-Bohrgerätes zu einem relativ großen Antriebsstrang, welcher zur Sicherstellung einer ausreichenden Drehsteifigkeit entsprechend groß zu dimensionieren ist. Dies führt zusammen mit der Länge des Bohrantriebsstranges zu einem relativ großen, insbesondere schweren Imloch-Bohrgerät.

Aus der DE 37 41 717 A1 ist ein weiteres Imloch-Bohrgerät bekannt, bei welchem die Verspanneinrichtung aus zwei Teileinrichtungen gebildet ist. Dabei befindet sich eine erste Verspanneinrichtung an einem oberen Endbereich des Bohrgerätes, während eine zweite Verspanneinrichtung an einem unteren Endbereich des Bohrgerätes angebracht ist. In dem Zwischenbereich zwischen den beiden Verspanneinrichtungen sind der Drehantrieb und die Vorschubeinrichtung angeordnet. Bei diesem Bohrgerät ist zwingend eine doppelte Anordnung von Verspanneinrichtungen vorgesehen, was grundsätzlich zu einer Erhöhung von Gewicht, Baugröße und Kosten führt. Zudem ergibt sich eine entsprechende Erhöhung des Wartungsaufwandes im Betrieb.

Die EP2703596A1 zeigt ein weiteres Imloch-Bohrgerät, das bereits eine verbesserte Anordnung des Bohrantriebs oberhalb einer Verspanneinrichtung zeigt, doch stützt sich der Bohrstrang mit seinem Bohrkopf nur mittels der Stellzylinder gegenüber der Verspanneinrichtung ab, was eine hohe Belastung der Stellzylinder und eine Instabilität bewirken kann. Auch können mittels der punktförmigen Auflagen der Verspannelemente auf die Bohrungswand nur geringe Radialkräfte zur Verspannung aufgebracht werden.

Der Erfindung liegt die **Aufgabe** zugrunde, ein Imloch-Bohrgerät anzugeben, welches einen besonders kompakten und robusten Aufbau aufweist. Eine weitere Aufgabe der Erfindung ist es, ein Verfahren zum Erstellen einer Bohrung mit einem solchen Bohrgerät anzugeben.

Die Aufgabe wird zum einen durch ein Imloch-Bohrgerät mit den Merkmalen des Anspruchs 1 und zum anderen durch ein Verfahren mit den Merkmalen des Anspruchs 12 gelöst. Bevorzugte Ausführungsformen der Erfindung sind in den abhängigen Ansprüchen angegeben.

Das erfindungsgemäße Bohrgerät ist dadurch gekennzeichnet,
dass unterhalb der Verspanneinrichtung der mindestens eine Stellzylinder angeordnet ist, welcher sich einerseits an dem ersten Rahmenabschnitt abstützt und andererseits sich zum Bohrkopf hin erstreckt,
dass oberhalb der Verspanneinrichtung die Drehantriebseinrichtung angeordnet ist,
dass ein zweiter Rahmenabschnitt vorgesehen ist, welcher axial fest aber drehbar gelagert relativ zum Bohrkopf ist, und
dass am ersten Rahmenabschnitt nach unten gerichtete fest angebrachte Linearführungen vorgesehen sind, über die der zweite Rahmenab-schnitt linear verschiebbar zum ersten Rahmenabschnitt gelagert ist.

Ein Grundgedanke der Erfindung liegt darin, den mindestens einen Stellzylinder für den Vorschubantrieb unterhalb der Verspanneinrichtung anzuordnen, während der Drehantrieb oberhalb des ersten Rahmenabschnitts mit der Verspanneinrichtung angeordnet ist. Aufgrund der Anordnung des mindestens einen Stellzylinders des axialen Vorschubantriebes unmittelbar zwischen der Verspanneinrichtung und dem Bohrkopf kann ein direkter Kraftfluss zum Bohrkopf erfolgen. Dabei stützt sich der mindestens eine Stellzylinder an dem ersten Rahmenabschnitt mit der Verspanneinrichtung direkt und damit gegenüber der umgebenden Bohrlochwandung ab. Es können so hohe Kräfte unmittelbar auf den Bohrkopf aufgebracht werden, so dass auch felsige Gesteinsschichten mit einer hohen Andruck- oder Vorschubkraft bearbeitet werden können. Der mindestens eine Stellzylinder kann sich unmittelbar am Bohrkopf abstützen. Gleichzeitig ist die Drehantriebseinrichtung aus diesem axialen Kraftfluss herausgenommen, wobei die Drehantriebseinrichtung oberhalb der Verspanneinrichtung an dem ersten Rahmenabschnitt gelagert ist. Es ergibt sich somit eine schonende Anordnung der Drehantriebseinrichtung und damit ein insgesamt robuster Aufbau des Bohrgerätes. Ein weiterer Vorteil kann darin gesehen werden, dass während des eigentlichen Bohrschrittes, bei welchem der Bohrkopf axial verschoben wird, die Drehantriebseinrichtung am fixierten Rahmen gelagert ist und folglich axial feststeht. Dies vereinfacht die Energieversorgung der Drehantriebseinrichtung während des Bohrschrittes und vereinfacht auch insgesamt den Aufbau des Bohrgerätes. Zudem ist die Drehantriebseinrichtung vom Bohrkopf beabstandet angeordnet, so dass die Drehantriebseinrichtung mit den empfindlichen Lagerungen und Dichtungen nicht mehr unmittelbar den mechanischen Belastungen des Abtragsbereiches ausgesetzt ist.

Mittels der zusätzlichen Linearführungen, die den Bohrstrang über einen zweiten Rahmenabschnitt, der axial verschieblich gegenüber dem ersten Rahmenabschnitt geführt ist, abstützen, erfolgt eine Entlastung der Stellzylinder von den beim Bohren auftretenden hohen Kräften.

Eine bevorzugte Ausführungsform des erfindungsgemäßen Imloch-Bohrgerätes besteht darin, dass mehrere Stellzylinder gleichmäßig verteilt über den Umfang an dem ersten Rahmenabschnitt angeordnet sind. Vorzugsweise ist der erste Rahmenabschnitt ringförmig ausgebildet. Insbesondere können zwei, drei oder vier oder gegebenenfalls noch mehr Stellzylinder ringförmig um die Bohrachse angeordnet sein. Die Stellzylinder bilden dabei die Vorschubeinrichtung und sind etwa parallel zur Bohrachse ausgerichtet.

Zur Erreichung hoher Spannkräfte und damit für eine besonders gute Lagesicherung des Bohrgerätes im Bohrloch ist es nach einer Weiterbildung der Erfindung vorgesehen, dass die Verspanneinrichtung einen oder mehrere radial gerichtete Spannzylinder aufweist. Die Spannzylinder stützen sich dabei einerseits an dem ersten Rahmenabschnitt ab, während an der freien Seite des Spannzylinders ein Anlageelement zum Anlegen an die Bohrlochwandung vorgesehen und angeordnet ist. Unter Bohrlochwandung kann dabei unmittelbar der anstehende Boden oder gegebenenfalls eine Innenseite eines Stützrohres oder einer Verrohrung verstanden werden, welche zum Abstützen der Bohrung in diese mit eingebracht wird. Grundsätzlich können auch in Quer- oder sogar in Achsrichtung angeordnete Spannzylinder vorgesehen sein, welche über eine entsprechende Mechanik, etwa einen Hebelmechanismus, radiale Spannkräfte zum Verspannen des Bohrgerätes im Bohrloch aufbringen können.

Grundsätzlich können die eingesetzten Zylinder mit jedem geeigneten Fluid betätigt werden. Besonders bevorzugt ist es nach einer Ausführungsvariante der Erfindung, dass der mindestens eine Stellzylinder zum axialen Verstellen des Bohrkopfes und/oder der mindestens eine Spannzylinder der Verspanneinrichtung als Hydraulikzylinder ausgebildet ist. Die Zylinder werden dabei mit einem Hydrauliköl in einem geschlossenen Kreislauf von außerhalb des Bohrloches von einer Hydraulikanlage versorgt. Das Hydrauliköl kann auch zum Betätigen der Drehantriebseinrichtung sowie von weiteren Komponenten des Imloch-Bohrgerätes eingesetzt werden.

Grundsätzlich kann die Drehantriebseinrichtung in beliebiger Weise gestaltet sein. Besonders vorteilhaft ist es nach einer Weiterbildung der Erfindung, dass die Drehantriebseinrichtung eine Antriebswelle aufweist, entlang welcher der Bohrstrang axial verschiebbar gelagert ist, und dass zum Übertragen eines Antriebsdrehmoments an einer Außenseite der Antriebswelle axial verlaufende Antriebsleisten angeordnet sind. Entsprechend sind an einer Innenseite des zumindest bereichsweise rohrförmigen Bohrstrangs korrespondierende Antriebsleisten vorgesehen, so dass eine Drehmomentübertragung zwischen den Antriebsleisten erfolgen kann, wobei gleichzeitig eine axiale Verschiebbarkeit des Bohrstranges relativ zur Antriebswelle gewährleistet ist. Grundsätzlich kann auch ein hohles Antriebsrad vorgesehen sein, in welchem der Bohrstrang drehfest, aber axial verschiebbar gelagert ist.

Besonders hohe Drehmomente können nach einer Weiterbildung der Erfindung dadurch erzielt werden, dass die Drehantriebseinrichtung einen oder mehrere Drehantriebe aufweist, welche an dem ersten Rahmenabschnitt gelagert sind. Bei mehreren Drehantrieben können diese insbesondere gleichmäßig verteilt um die Bohrachse an dem vorzugsweise ringförmigen ersten Rahmenabschnitt angebracht sein. Über entsprechende Antriebsritzel oder eine Getriebeanordnung können die Drehantriebe gemeinsam die Antriebswelle antreiben und so das Drehmoment auf den Bohrstrang übertragen.

Eine weitere zweckmäßige Ausgestaltung der Erfindung kann darin gesehen werden, dass eine Fördereinrichtung vorgesehen ist, mit welcher abgetragenes Bodenmaterial von dem Bohrkopf nach außerhalb der Bohrung abführbar ist. Hierfür kann an dem Bohrgerät selbst oder außerhalb des Bohrloches eine entsprechende Förderpumpe vorgesehen sein. Vorzugsweise ist entlang des Bohrgerätes eine Förderleitung vorgesehen, über welche das abgetragene Bohrklein von dem Bohrkopf entlang des Rahmens nach oben und aus dem Bohrloch abgeführt werden kann. Die Förderleitung kann dabei teilweise oder insgesamt in dem Bohrstrang verlaufen, der rohrförmig ausgebildet sein kann.

Eine Abförderung des Bohrkleins kann auch in einem Lufthebeverfahren erfolgen, bei welchem über eine Zuführleitung Luft in das Bohrloch eingeleitet wird, um beim anschließenden nach-oben-Strömen in der Förderleitung ein Abfördern des Bohrkleins zu bewirken.

Das Imloch-Bohrgerät kann insbesondere über ein Gestänge im Boden geführt sein. Besonders vorteilhaft ist es nach einer Ausführungsvariante der Erfindung, dass an einem oberen Endabschnitt des Rahmens des Imloch-Bohrgeräts eine Verbindungseinrichtung für ein Tragseil angeordnet ist. Außerhalb des Bohrloches kann insbesondere eine Hubwinde zum Heben und Senken des Bohrgerätes angeordnet sein.

Die Erfindung umfasst weiterhin eine Bohranlage zum Erstellen einer Bohrung im Boden, wobei die Bohranlage das zuvor beschriebene Imloch-Bohrgerät aufweist und dieses mittels einer Trageinrichtung aufgehängt ist. Die Trageinrichtung kann dabei insbesondere ein Tragseil mit Hubwinde aufweisen.

Gemäß einer Weiterbildung der erfindungsgemäßen Bohranlage ist es vorteilhaft, dass eine Verrohrungsmaschine vorgesehen ist, mit welcher gleichzeitig oder zeitlich versetzt zum Erstellen der Bohrung in den Boden eine Verrohrung einbringbar ist, welche die Bohrlochwand bildet. Die Verrohrung ist dabei insbesondere durch ein oder mehrere Stützrohre gebildet, welche über die Verrohrungsmaschine in den Boden eingebracht werden. Die Verrohrung kann dabei dem Bohrkopf je nach Bodenverhältnissen voreilen oder nacheilen.

Die Verrohrung dient insbesondere zur Stabilisierung der Bohrlochwand, so dass sich das Imloch-Bohrgerät zuverlässig an dieser abstützen kann. Beispielsweise bei felsigen Bodenverhältnissen ist eine Verrohrung nicht zwingend notwendig.

Eine weitere vorteilhafte Ausgestaltung der Erfindung besteht darin, dass die Trageinrichtung auf dem Boden oder auf einem Schwimmkörper an einer Gewässeroberfläche angeordnet ist. Die Trageinrichtung kann insbesondere verfahrbar sein und insbesondere ein Raupenfahrwerk aufweisen. Der Schwimmkörper kann als ein Ponton oder als ein Schiff ausgebildet sein, so dass die Bohranlage auch zum Erstellen einer Bohrung an einem Gewässergrund eingesetzt werden kann.

Erfindungsgemäß weist das Imloch-Bohrgerät einen zweiten Rahmenabschnitt auf, welcher axial fest, aber drehbar gelagert relativ zum Bohrkopf ist. An diesem zweiten Rahmenabschnitt, welcher vorzugsweise einen ringförmigen oder plattenartigen Flansch aufweist, können insbesondere die ausfahrbaren Enden der Stellzylinder des Vorschubantriebes angelenkt sein.

An dem zweiten Rahmenabschnitt kann auch eine zweite Verspanneinrichtung vorgesehen sein, welche mit dem Bohrkopf axial verschiebbar ist. Nach einem ersten Ausfahren des Bohrkopfs kann so das Imloch-Bohrgerät durch die zweite Verspanneinrichtung im Bohrloch fixiert werden. Sodann kann die erste Verspanneinrichtung am ersten Rahmenabschnitt gelöst und durch Einfahren der Stellzylinder der erste Rahmenabschnitt mit der Drehantriebseinrichtung und gegebenenfalls weiteren Komponenten nachgeführt werden. Anschließend kann nach einem weiteren Betätigen der ersten Verspanneinrichtung zum Fixieren des Imloch-Bohrgerätes im Bohrloch und nach dem Lösen der zweiten Verspanneinrichtung ein weiterer Bohrschritt durchgeführt werden.

Durch eine separate Gestaltung der Rahmenabschnitte kann das Imloch-Bohrgerät insgesamt modular aufgebaut werden, so dass eine relativ einfache Anpassung an unterschiedliche Bohrungsdurchmesser erfolgen kann.

Das erfindungsgemäße Verfahren ist dadurch gekennzeichnet, dass unterhalb der Verspanneinrichtung mindestens ein Stellzylinder angeordnet ist, welcher sich einerseits an dem ersten Rahmenabschnitt abstützt und sich andererseits zu dem Bohrkopf hin erstreckt, wobei der Bohrkopf beim Abtragen von Bodenmaterial mit dem mindestens einen Stellzylinder in Richtung des Bodens gedrückt wird, und dass oberhalb der Verspanneinrichtung die Drehantriebseinrichtung angeordnet ist, mit welcher der Bohrstrang drehend angetrieben wird.

Das erfindungsgemäße Verfahren kann insbesondere mit dem Imloch-Bohrgerät durchgeführt werden, welches zuvor beschrieben wurde. Es können dabei die zuvor beschriebenen Vorteile erzielt werden.

Eine bevorzugte Verfahrensvariante der Erfindung besteht darin, dass gleichzeitig mit dem oder zeitlich versetzt zum Erstellen der Bohrung eine Verrohrung in den Boden eingebracht wird, die die Bohrlochwandung bildet. Hierfür kann eine grundsätzlich bekannte Verrohrungsmaschine eingesetzt werden. Die Verrohrung, welche aus einem einzelnen Stützrohr oder aus einer Mehrzahl von miteinander verbindbaren Stützrohren gebildet wird, kann auf gleicher Höhe mit dem Bohrkopf eingebracht werden oder diesem voreilen oder nacheilen.

Nach einer weiteren Variante des erfindungsgemäßen Verfahrens ist es bevorzugt, dass beim oder nach einem Rückziehen des Imloch-Bohrgerätes aus der Bohrung diese mit einer aushärtbaren Masse zum Bilden eines Gründungselementes verfüllt wird. Die Masse kann dabei insbesondere eine Betonsuspension sein, welche in der erstellten Bohrung zu einem Gründungselement aushärtet. Vorzugsweise ist vorgesehen, dass nach einem Rückziehen des Imloch-Bohrgerätes aus der Bohrung in diese ein vorgefertigtes Gründungselement, z.B. ein Stahlrohr, eingestellt wird und dass der verbleibende Ringspalt zur Bohrungswandung mit einer aushärtbaren Masse verfüllt wird. Vor dem Einfüllen oder Aushärten können in die Bohrung bzw. den Ringspalt ein oder mehrere Armierungselemente, vorzugsweise Stahlträger oder ein Armierungskorb, eingesetzt werden.

Die Erfindung wird nachfolgend anhand von bevorzugten Ausführungsbeispielen weiter beschrieben, welche schematisch in den beigefügten Zeichnungen dargestellt sind. In den Zeichnungen zeigen:
- Fig. 1: eine perspektivische Ansicht eines erfindungsgemäßen Imloch-Bohrgerätes mit eingefahrenem Bohrkopf;
- Fig. 2: eine Seitenansicht des Imloch-Bohrgerätes im Zustand von Fig. 1;
- Fig. 3: eine perspektivische Ansicht des Imloch-Bohrgerätes der Figuren 1 und 2 mit ausgefahrenem Bohrkopf;
- Fig. 4: eine Seitenansicht des Imloch-Bohrgerätes im Zustand von Fig. 3;
- Fig. 5: eine perspektivische Ansicht eines weiteren Imloch-Bohrgerätes mit eingefahrenem Bohrkopf; und
- Fig. 6: eine perspektivische Ansicht des Imloch-Bohrgerätes von Fig. 5 mit ausgefahrenem Bohrkopf.

In den Figuren 1 bis 4 ist ein erstes erfindungsgemäßes Imloch-Bohrgerät 10 dargestellt. Dieses weist einen gerüstartigen Rahmen 12 auf, welcher einen ersten ringförmigen Rahmenabschnitt 14 umfasst. An der Oberseite dieses plattenartigen ersten Rahmenabschnitts 14 ist eine Drehantriebseinrichtung 40 angeordnet, welche im dargestellten Ausführungsbeispiel durch drei hydraulische Drehantriebe 42 gebildet ist, welche gleichmäßig verteilt um eine Längs- oder Bohrachse des Imloch-Bohrgerätes 10 angeordnet sind.

An der Unterseite des ersten Rahmenabschnitts 14 ist die Verspanneinrichtung 50 angebracht, welche zum radialen Verspannen und Fixieren des Imloch-Bohrgerätes 10 gegenüber einer Bohrlochwandung ausgebildet ist. In den dargestellten Ausführungsbeispielen weist die ringförmige Verspanneinrichtung 50 sechs nicht ersichtliche, radial gerichtete Spannzylinder auf, an deren Außenseite stempelartige Spannplatten 52 angebracht sind. Die Spannzylinder mit den Spannplatten 52 sind gleichmäßig verteilt um die Längs- oder Bohrachse des Imloch-Bohrgerätes 10 angeordnet.

Am oberen Ende des Rahmens 12 ist ein oberer Rahmenabschnitt 15 angeordnet. Zwischen dem oberen Rahmenabschnitt 15 und dem darunterliegenden ersten Rahmenabschnitt 14 ist ein plattenförmiger ringartiger Zwischenabschnitt 16 angeordnet, welcher über vertikal gerichtete Verbindungsstreben 18 einerseits mit dem ersten Rahmenabschnitt 14 und andererseits nach oben mit dem oberen Rahmenabschnitt 15 verbunden ist.

An einer Oberseite des oberen Rahmenabschnitts 15 sind mittig eine Verbindungseinrichtung 28 für eine Seilaufhängung des Imloch-Bohrgerätes 10 sowie seitlich daran zwei Leitungszuführungen 29 angeordnet. Die Leitungszuführungen 29 dienen einerseits zum Zuführen einer Hydraulikschlauchleitung und andererseits zur Zuführung und Halterung einer Bohrsuspensionsabführleitung.

Weitere Zuführungen für Druckluft für ein Lufthebeverfahren sowie von elektrischer Energie und Datenleitungen sowie weitere Versorgungsleitungen können vorgesehen sein.

Auf dem plattenartigen Zwischenabschnitt 16 können Steuerungskomponenten 19 angeordnet sein. Insgesamt kann der obere Bereich des Rahmens 12 mit dem ersten Rahmenabschnitt 14, dem oberen Rahmenabschnitt 15 und dem Zwischenabschnitt 16 modulartig aufgebaut sein, so dass das Imloch-Bohrgerät 10 in einfacher Weise an verschiedene Bohrlochgrößen und Einsatzbereiche anpassbar ist.

Unterhalb der Verspanneinrichtung 50 an dem ersten Rahmenabschnitt 14 ist die Vorschubeinrichtung 70 mit hydraulischen Stellzylindern 72 angeordnet. Die Stellzylinder 72 sind mit ihren Zylindergehäusen an dem ersten Rahmenabschnitt 14 befestigt. Mit dem ausfahrbaren Zylinderkolben sind die Stellzylinder 72 andererseits an einem zweiten ringförmigen, plattenartigen zweiten Rahmenabschnitt 20 angelenkt. Der ringförmige zweite Rahmenabschnitt 20 ist an einer Außenseite einer rohrförmigen Lagerhülse 24 befestigt, in welcher ein rohrförmiger Bohrstrang 38, welcher nur teilweise in den Figuren 3 und 4 sichtbar ist, drehbar aber axial fest gelagert ist. Am unteren Ende des Bohrstrangs 38 ist ein Bohrkopf 30 befestigt. Der Bohrkopf 30 weist eine mittige Pilotspitze 32 und radial gerichtete Abtragselemente 34 auf, welche zum Abtragen von Bodenmaterial ausgebildet sind. Der zweite Rahmenabschnitt 20 ist gegenüber dem ersten Rahmenabschnitt 14 axial verstellbar gelagert.

In einem oberen Endbereich des rohrförmigen Bohrstrangs 38 ragt eine Antriebswelle 44 der Drehantriebseinrichtung 40 in den rohrförmigen Bohrstrang 30 hinein. Die Antriebswelle 44 weist äußere, axial verlaufende Antriebsleisten 46 auf, welche zur Drehmomentübertragung mit korrespondierenden inneren Antriebsleisten an der Innenseite des rohrförmigen Bohrstrangs 38 zusammenwirken. Über die Antriebswelle 44 wird der Bohrstrang 38 mit dem Bohrkopf 30 rotierend angetrieben, so dass dieser Bodenmaterial abtragen kann.

In den Figuren 1 und 2 ist das Imloch-Bohrgerät 10 in einem Zustand dargestellt, in welchem der Bohrkopf 30 axial eingefahren ist. In diesem Zustand kann das Imloch-Bohrgerät 10 über die Verspanneinrichtung 50 durch radiales Ausfahren der Spannplatten 52 gegen eine Bohrlochwandung in einem Bohrloch, insbesondere einem Stützrohr in dem Bohrloch, fixiert werden. Anschließend kann bei rotierendem Bohrkopf 30 die Vorschubeinrichtung 70 betätigt werden, wobei die Stellzylinder 72 nach unten ausfahren. Hierdurch wird der zweite Rahmenabschnitt 20 mit der Lagerhülse 24 und dem daran gelagerten Bohrkopf 30 nach unten verfahren, um einen entsprechenden Vortrieb beim Abbohren zu bewirken.

Bei Erreichen einer maximalen Ausfahrlänge der Stellzylinder 72 der Vorschubeinrichtung 70, was in den Figuren 3 und 4 dargestellt ist, kann durch Rückfahren der Spannplatten 52 die Verspannung durch die Verspanneinrichtung 50 gelöst werden. Der obere Bereich des Rahmens 12 kann durch Einfahren der Stellzylinder 72 sowie Nachlassen eines an der Verbindungseinrichtung 28 befestigten Tragseils nach unten nachgeführt werden, bis der axial eingefahrene Zustand gemäß den Figuren 1 und 2 wieder erreicht ist. Nunmehr kann nach einem erneuten Verspannen des Rahmens 12 mittels der Verspanneinrichtung 50 ein weiterer Bohrschritt durchgeführt werden.

Beim Bohren anfallendes Bodenmaterial kann über den hohlen Bohrstrang 38, die hohle Antriebswelle 44 mittels einer Absaugpumpe 36 als Fördereinrichtung 35 durch den Rahmen 12 hindurch abgeführt und über eine teilweise dargestellte Förderleitung 37 nach außerhalb des Bohrloches abtransportiert werden. Der zweite Rahmenabschnitt 20 mit der Lagerhülse 24 kann einen dritten Rahmenabschnitt 27 aufweisen, welcher über am ersten Rahmenabschnitt 14 fest angebrachte Linearführungen 26, welche nach unten gerichtet sind, linear verschiebbar gelagert sein kann. Die Linearführungen 26 können Torsionskräfte in Umfangsrichtung aufnehmen, so dass die Stellzylinder 72 von Querkräften entlastet werden.

In den Figuren 5 und 6 ist eine weitere Ausführungsform des erfindungsgemäßen Imloch-Bohrgerätes 10 dargestellt. Dieses weist grundsätzlich die gleichen Komponenten und den gleichen Aufbau auf wie das Imloch-Bohrgerät 10 nach den Figuren 1 bis 4.

Im Unterschied zu der ersten Ausführungsform nach den Figuren 1 bis 4 ist an dem mit dem Bohrkopf 30 verschiebbaren dritten Rahmenabschnitt 27, welcher ringförmig ausgebildet ist, eine zweite Verspanneinrichtung 60 mit radial ausstellbaren Spannplatten 62 angeordnet.

Das Vorsehen einer derartigen zweiten Verspanneinrichtung 60 an dem verschiebbaren dritten Rahmenabschnitt 27 zusätzlich zu einer ersten Verspanneinrichtung 50 an dem Rahmenabschnitt 14 ermöglicht nach dem axialen Ausfahren der Stellzylinder 72 gemäß Fig. 6 ein zusätzliches Verspannen des unteren Rahmenteiles gegenüber der Bohrlochwandung. Nach diesem Verspannen durch die zweite Verspanneinrichtung 60 kann die erste Verspanneinrichtung 50 gelöst und das obere Rahmenteil mit der Verspanneinrichtung 50 nach unten nachgeführt werden. Anschließend kann ein weiterer Bohrschritt durchgeführt werden.

Durch die zweite Verspanneinrichtung 60 kann so das Imloch-Bohrgerät 10 zu jedem Zeitpunkt gegenüber der Bohrlochwandung verspannt und fixiert werden.

## Patentansprüche

1. Imloch-Bohrgerät zum Erstellen einer Bohrung im Boden, mit
- einem Bohrkopf (30) zum Abtragen von Bodenmaterial,
- einem Bohrstrang (38), an dessen unterem Ende der Bohrkopf (30) angebracht ist,
- einer Drehantriebseinrichtung (40) zum drehenden Antreiben des Bohrstrangs (38) mit dem Bohrkopf (30),
- einer Verspanneinrichtung (50), welche an einem ersten Rahmenabschnitt (14) angeordnet und zum radialen Verspannen des Imloch-Bohrgeräts (10) radial zur Bohrlochwand mittels Spannplatten (52) ausgebildet ist, und
- mindestens einem Stellzylinder (72) zum Verstellen des Bohrkopfes (30) in einer axialen Richtung,
**dadurch gekennzeichnet,**
- **dass** unterhalb der Verspanneinrichtung (50) der mindestens eine Stellzylinder (72) angeordnet ist, welcher sich einerseits an dem ersten Rahmenabschnitt (14) abstützt und andererseits sich zum Bohrkopf (30) hin erstreckt,
- **dass** oberhalb der Verspanneinrichtung (50) die Drehantriebseinrichtung (40) angeordnet ist,
- **dass** ein zweiter Rahmenabschnitt (20) vorgesehen ist, welcher axial fest aber drehbar gelagert relativ zum Bohrkopf (30) ist, und
- **dass** am ersten Rahmenabschnitt (14) nach unten gerichtete fest angebrachte Linearführungen (26) vorgesehen sind, über die der zweite Rahmenabschnitt (20) linear verschiebbar zum ersten Rahmenabschnitt (14) gelagert ist.

2. Imloch-Bohrgerät nach Anspruch 1,
**dadurch gekennzeichnet,**
**dass** mehrere Stellzylinder (72) gleichmäßig verteilt über den Umfang an dem ersten Rahmenabschnitt (14) angeordnet sind.

3. Imloch-Bohrgerät nach Anspruch 1 oder 2,
**dadurch gekennzeichnet,**
**dass** die Verspanneinrichtung (50) einen oder mehrere radial gerichtete Spannzylinder aufweist.

4. Imloch-Bohrgerät nach einem der Ansprüche 1 bis 3,
**dadurch gekennzeichnet,**
**dass** der mindestens eine Stellzylinder (72) zum axialen Verstellen des Bohrkopfes (30) und/oder der mindestens eine Spannzylinder der Verspanneinrichtung (50) als Hydraulikzylinder ausgebildet ist.

5. Imloch-Bohrgerät nach einem der Ansprüche 1 bis 4,
**dadurch gekennzeichnet,**
**dass** die Drehantriebseinrichtung (40) eine Antriebswelle (44) aufweist, entlang welcher der Bohrstrang (38) axial verschiebbar gelagert ist, und
**dass** zum Übertragen eines Antriebsdrehmoments an einer Außenseite der Antriebswelle (44) axial verlaufende Antriebsleisten (46) angeordnet sind.

6. Imloch-Bohrgerät nach einem der Ansprüche 1 bis 5,
**dadurch gekennzeichnet,**
**dass** die Drehantriebseinrichtung (40) einen oder mehrere Drehantriebe (42) aufweist, welche an dem ersten Rahmenabschnitt (14) gelagert sind.

7. Imloch-Bohrgerät nach einem der Ansprüche 1 bis 6,
**dadurch gekennzeichnet,**
**dass** eine Fördereinrichtung (35) vorgesehen ist, mit welcher abgetragenes Bodenmaterial von dem Bohrkopf (30) nach außerhalb der Bohrung abführbar ist.

8. Imloch-Bohrgerät nach einem der Ansprüche 1 bis 7,
**dadurch gekennzeichnet,**
**dass** an einem oberen Ende eines Rahmens (12) des Imloch-Bohrgeräts (10) eine Verbindungseinrichtung (28) für ein Tragseil angeordnet ist.

9. Bohranlage zum Erstellen einer Bohrung im Boden,
**dadurch gekennzeichnet,**
**dass** ein Imloch-Bohrgerät (10) nach einem der Ansprüche 1 bis 8 vorgesehen ist und
**dass** das Imloch-Bohrgerät (10) mittels einer Trageinrichtung aufgehängt ist.

10. Bohranlage nach Anspruch 9,
**dadurch gekennzeichnet,**
**dass** eine Verrohrungsmaschine vorgesehen ist, mit welcher gleichzeitig oder zeitlich versetzt zum Erstellen der Bohrung in den Boden eine Verrohrung einbringbar ist, welche die Bohrlochwand bildet.

11. Bohranlage nach Anspruch 9 oder 10,
**dadurch gekennzeichnet,**
**dass** die Trageinrichtung auf dem Boden oder auf einem Schwimmkörper an einer Gewässeroberfläche angeordnet ist.

12. Verfahren zum Erstellen einer Bohrung im Boden, mit einem Imloch-Bohrgerät (10) nach einem der Ansprüche 1 bis 8 oder einer Bohranlage nach einem der Ansprüche 9 bis 11, bei dem
zum Bilden der Bohrung Bodenmaterial mittels eines Bohrkopfes (30) abgetragen wird, welcher an einem unteren Ende eines Bohrstranges (38) angebracht ist, welcher mittels einer Drehantriebseinrichtung (40) drehend angetrieben wird, wobei ein erster Rahmenabschnitt (14) des Imloch-Bohrgerätes (10) mittels einer Verspanneinrichtung (50) radial zu einer Bohrlochwand verspannt wird und der Bohrkopf (30) mittels mindestens eines Stellzylinders (72) in einer axialen Richtung verstellt wird,
**dadurch gekennzeichnet,**
- **dass** unterhalb der Verspanneinrichtung (50) mindestens ein Stellzylinder (72) angeordnet ist, welcher sich einerseits an dem ersten Rahmenabschnitt (14) abstützt und andererseits sich zu dem Bohrkopf (30) hin erstreckt, wobei der Bohrkopf (30) beim Abtragen von Bodenmaterial mit dem mindestens einen Stellzylinder (72) in Richtung des Bodens gedrückt wird, und
- **dass** oberhalb der Verspanneinrichtung (50) die Drehantriebseinrichtung (40) angeordnet ist, mit welcher der Bohrstrang (38) drehend angetrieben wird.

13. Verfahren nach Anspruch 12,
**dadurch gekennzeichnet,**
**dass** gleichzeitig mit oder zeitlich versetzt mit dem Erstellen der Bohrung eine Verrohrung in den Boden eingebracht wird, welche die Bohrlochwand bildet.

14. Verfahren nach Anspruch 12 oder 13,
**dadurch gekennzeichnet,**
**dass** beim oder nach einem Rückziehen des Imloch-Bohrgerätes (10) aus der Bohrung dieses mit einer aushärtbaren Masse zum Bilden eines Gründungselementes verfüllt wird.

15. Verfahren nach Anspruch 12 oder 13,
**dadurch gekennzeichnet,**
**dass** nach einem Rückziehen des Imloch-Bohrgerätes (10) aus der Bohrung in diese ein Armierungs- oder Gründungselement eingestellt wird, und
**dass** vorausgehend oder nachfolgend die Bohrung mit einer aushärtbaren Masse verfüllt wird.

## Claims

1. Down-the-hole drilling apparatus for producing a bore in the ground, having
- a drill head (30) for removing ground material,
- a drill string (38), on the lower end of which the drill head (30) is mounted,
- a rotary drive means (40) for driving the drill string (38) with the drill head (30) in a rotating manner,
- a clamping means (50) which is arranged on a first frame section (14) and designed for radially clamping the down-the-hole drilling apparatus (10) radially with respect to the borehole wall by means of clamping plates (52), and
- at least one positioning cylinder (72) for adjusting the drill head (30) in an axial direction,
**characterized in that**
- below the clamping means (50) the at least one positioning cylinder (72) is arranged which on the one hand is supported on the first frame section (14) and on the other hand extends towards the drill head (30),
- **in that** above the clamping means (50) the rotary drive means (40) is arranged,
- **in that** a second frame section (20) is provided which is axially fixed but rotatably supported relative to the drill head (30), and
- **in that** on the first frame section (14) downwardly directed firmly mounted linear guides (26) are provided, by way of which the second frame section (20) is supported in a linearly displaceable manner with respect to the first frame section (14).

2. Down-the-hole drilling apparatus according to claim 1,
**characterized in that**
several positioning cylinders (72) are arranged by being evenly distributed over the circumference on the first frame section (14).

3. Down-the-hole drilling apparatus according to claim 1 or 2,
**characterized in that**
the clamping means (50) has one or several radially directed clamping cylinders.

4. Down-the-hole drilling apparatus according to any one of claims 1 to 3,
**characterized in that**
the at least one positioning cylinder (72) for axially adjusting the drill head (30) and/or the at least one clamping cylinder of the clamping means (50) is designed as a hydraulic cylinder.

5. Down-the-hole drilling apparatus according to any one of claims 1 to 4,
**characterized in that**
the rotary drive means (40) has a drive shaft (44), along which the drill string (38) is supported in an axially displaceable manner, and
**in that** for the purpose of transmitting a drive torque axially running drive strips (46) are arranged on an external side of the drive shaft (44).

6. Down-the-hole drilling apparatus according to any one of claims 1 to 5,
**characterized in that**
the rotary drive means (40) has one or several rotary drives (42) which are supported on the first frame section (14).

7. Down-the-hole drilling apparatus according to any one of claims 1 to 6,
**characterized in that**
a conveying means (35) is provided, with which removed ground material can be discharged from the drill head (30) to the outside of the bore.

8. Down-the-hole drilling apparatus according to any one of claims 1 to 7,
**characterized in that**
on an upper end of a frame (12) of the down-the-hole drilling apparatus (10) a connecting means (28) for a supporting rope is arranged.

9. Drilling rig for producing a bore in the ground,
**characterized in that**
a down-the-hole drilling apparatus (10) according to any one of claims 1 to 8 is provided, and
**in that** the down-the-hole drilling apparatus (10) is suspended by means of a supporting means.

10. Drilling rig according to claim 9,
**characterized in that**
a casing machine is provided, with which a casing forming the borehole wall can be introduced into the ground simultaneously with or with a time shift to the production of the bore.

11. Drilling rig according to claim 9 or 10,
**characterized in that**
the supporting means is arranged on the ground or on a floating body on a surface of a body of water.

12. Method for producing a bore in the ground with a down-the-hole drilling apparatus (10) according to any one of claims 1 to 8 or a drilling rig according to any one of claims 9 to 11, in which
for the purpose of forming the bore, ground material is removed by means of a drill head (30) which is mounted on a lower end of a drill string (38) that is driven in a rotating manner by means of a rotary drive means (40), wherein a first frame section (14) of the down-the-hole drilling apparatus (10) is clamped radially with respect to a borehole wall by means of a clamping means (50) and the drill head (30) is adjusted in an axial direction by means of at least one positioning cylinder (72),
**characterized in that**
- below the clamping means (50) at least one positioning cylinder (72) is arranged which on the one hand is supported on the first frame section (14) and on the other hand extends towards the drill head (30), wherein during removal of ground material the drill head (30) is pressed with the at least one positioning cylinder (72) towards the ground, and
- **in that** above the clamping means (50) the rotary drive means (40) is arranged, with which the drill string (38) is driven in a rotating manner.

13. Method according to claim 12,
**characterized in that**
simultaneously with or with a time shift to the production of the bore a casing forming the borehole wall is introduced into the ground.

14. Method according to claim 12 or 13,
**characterized in that**
during or after withdrawal of the down-the-hole drilling apparatus (10) from the bore this is filled with a hardenable mass to form a foundation element.

15. Method according to claim 12 or 13,
**characterized in that**
after withdrawal of the down-the-hole drilling apparatus (10) from the bore a reinforcement or foundation element is installed therein and
**in that** prior to this or subsequently the bore is filled with a hardenable mass.

## Revendications

1. Appareil de forage d'un trou pour produire un forage dans le sol, comportant :
- une tête de forage (30) pour enlever du matériau de sol,
- une colonne de tiges de forage (38), à l'extrémité inférieure de laquelle est montée la tête de forage (30),
- un dispositif d'entraînement en rotation (40) pour entraîner en rotation la colonne de tiges de forage (38) avec la tête de forage (30),
- un dispositif de serrage (50), qui est disposé à un premier segment de châssis (14) et est conformé pour le serrage radial de l'appareil de forage d'un trou (10) radialement à la paroi du trou de forage au moyen de plaques de serrage (52), et
- au moins un vérin de positionnement (72) pour déplacer la tête de forage (30) dans une direction axiale,
**caractérisé en ce que**
- en dessous du dispositif de serrage (50) est disposé l'au moins un vérin de positionnement (72) qui, d'une part, s'appuie contre le premier segment de châssis (14) et, d'autre part, s'étend vers la tête de forage (30),
- **en ce qu'**au-dessus du dispositif de serrage (50) est disposé le dispositif d'entraînement en rotation (40),
- **en ce qu'**il est prévu un deuxième segment de châssis (20) qui est positonné de manière fixe axialement, mais rotatif par rapport à la tête de forage (30), et
- **en ce que** sont prévues, au niveau du premier segment de châssis (14), des glissières linéaires (26) dirigées vers le bas et montées de manière fixe, par le biais desquelles le second segment de châssis (20) est positionné tout en pouvant être décalé linéairement vers le premier segment de châssis (14).

2. Appareil de forage d'un trou selon la revendication 1,
**caractérisé en ce que**
plusieurs vérins de positionnement (72) sont disposés selon une répartition régulière sur la circonférence du premier segment de châssis (14).

3. Appareil de forage d'un trou selon la revendication 1 ou 2,
**caractérisé en ce que**
le dispositif de serrage (50) comprend un ou plusieurs vérins de serrage orientés radialement.

4. Appareil de forage d'un trou selon l'une quelconque des revendications 1 à 3,
**caractérisé en ce que**
l'au moins un vérin de positionnement (72) se présente sous la forme d'un vérin hydraulique pour déplacer axialement la tête de forage (30) et/ou l'au moins un vérin de serrage du dispositif de serrage (50).

5. Appareil de forage d'un trou selon l'une quelconque des revendications 1 à 4,
**caractérisé en ce que**
le dispositif d'entraînement en rotation (40) comporte un arbre d'entraînement (44) le long duquel la colonne de tiges de forage (38) est positionnée de manière à pouvoir être décalée axialement, et
**en ce que**, pour transmettre un couple d'entraînement, des barres d'entraînement (46) s'étendant de manière axiale sont disposées au niveau d'une face externe de l'arbre d'entraînement (44).

6. Appareil de forage d'un trou selon l'une quelconque des revendications 1 à 5,
**caractérisé en ce que**
le dispositif d'entraînement en rotation (40) comprend un ou plusieurs dispositifs d'entraînement en rotation (42) qui sont logés au niveau du premier segment de châssis (14).

7. Appareil de forage d'un trou selon l'une quelconque des revendications 1 à 6,
**caractérisé en ce que**
il est prévu un dispositif de transport (35) avec lequel un matériau de sol enlevé peut être évacué par la tête de forage (30) vers l'extérieur du forage.

8. Appareil de forage d'un trou selon l'une quelconque des revendications 1 à 7,
**caractérisé en ce que**
à une extrémité supérieure d'un châssis (12) de l'appareil de forage d'un trou (10) est disposé un dispositif de liaison (28) pour un câble porteur.

9. Installation de forage pour produire un forage dans le sol, **caractérisée en ce que**
il est prévu un appareil de forage d'un trou (10) selon l'une quelconque des revendications 1 à 8, et
**en ce que** l'appareil de forage d'un trou (10) est suspendu au moyen d'un dispositif porteur.

10. Installation de forage selon la revendication 9,
**caractérisée en ce que**
il est prévu une machine de tubage avec laquelle un tubage, qui forme la paroi du trou de forage, peut être introduit dans le sol de manière simultanée ou décalée dans le temps pour produire le forage.

11. Installation de forage selon la revendication 9 ou 10,
**caractérisée en ce que**
le dispositif porteur est disposé sur le sol ou sur un corps flottant au niveau d'une surface d'eau.

12. Procédé de production d'un forage dans le sol, avec un appareil de forage d'un trou (10) selon l'une quelconque des revendications 1 à 8 ou avec une installation de forage selon l'une quelconque des revendications 9 à 11, selon lequel
pour réaliser le forage, du matériau de sol est enlevé au moyen d'une tête de forage (30), qui est montée à une extrémité inférieure d'une colonne de tiges de forage (38), qui est entraînée en rotation au moyen d'un dispositif d'entraînement en rotation (40), dans lequel un premier segment de châssis (14) de l'appareil de forage d'un trou (10) est serré au moyen d'un dispositif de serrage (50) radialement à une paroi du trou de forage et la tête de forage (30) est décalée au moyen d'au moins un vérin de positionnement (72) dans une direction axiale,
**caractérisé en ce que**
- en dessous du dispositif de serrage (50) est disposé au moins un vérin de positionnement (72) qui, d'une part, s'appuie contre le premier segment de châssis (14) et, d'autre part, s'étend vers la tête de forage (30), dans lequel la tête de forage (30) est poussée, lors de l'enlèvement du matériau de sol, avec l'au moins un vérin de positionnement (72) en direction du sol, et
- **en ce qu'**au-dessus du dispositif de serrage (50) est disposé le dispositif d'entraînement en rotation (40) avec lequel la colonne de tiges de forage (38) est entraînée en rotation.

13. Procédé selon la revendication 12,
**caractérisé en ce que**
un tubage, qui forme la paroi du trou de forage, est introduit dans le sol de manière simultanée ou décalée dans le temps pour produire le forage.

14. Procédé selon la revendication 12 ou 13,
**caractérisé en ce que**
durant ou après un retrait de l'appareil de forage d'un trou (10) en dehors du forage, celui-ci est rempli avec une masse durcissable pour former un élément de fondation.

15. Procédé selon la revendication 12 ou 13,
**caractérisé en ce que**
après un retrait de l'appareil de forage d'un trou (10) en dehors du forage, un élément d'armature ou de fondation est installé dans celui-ci, et
**en ce que**, au préalable ou par la suite, le forage est rempli avec une masse durcissable.
